# FASCICULE DE BREVET EUROPEEN

(11) **EP 0 372 451 B1**
(45) Date de publication et mention de la délivrance du brevet: **06.04.1994**
(21) Numéro de dépôt: 89122316.6
(22) Date de dépôt: 04.12.1989
(51) Int. Cl.: H01Q 5/00

(54) **Dispositif rayonnant multifréquence**
Multifrequenz-Strahlungsvorrichtung
Multifrequency radiating device

(30) Priorité: 08.12.1988 FR 8816140
(43) Date de publication de la demande: 13.06.1990
(73) Titulaire: ALCATEL ESPACE, F-92407 Courbevoie Cédex (FR)
(72) Inventeur: Raguenet, Gérard, F-31120 Portet-sur-Garonne (FR); Lenormand, Régis, F-31700 Blagnac (FR); Gomez-Henry, Michel, F-31200 Toulouse (FR); Gergondey, Alain, F-31830 Plaisance du Touch (FR)
(74) Mandataire: Weinmiller, Jürgen

(56) Documents cités:
- EP-A- 0 188 345
- US-A- 3 761 943
- US-A- 4 089 003
- US-A- 4 118 706
- US-A- 4 138 684
- US-A- 4 316 194
- AP-S INTERNATIONAL SYMPOSIUM, 1975, pages 189-192, IEEE, New York, US; W.S. GREGORWICH: "A multipolarization dual-band array"

## Description

L'invention concerne un dispositif rayonnant multifréquence.

L'évolution générale dans le domaine des satellites de télécommunication va dans le sens d'une augmentation de capacités en termes de puissance, de trafic, de nombres de missions. Le même satellite doit, pour des raisons économiques, être à même d'embarquer plusieurs charges utiles. Celles-ci font appel à des systèmes d'antennes dont les gains vont sans cesse croissant, ceci afin de garantir des spécifications toujours plus sévères sur les paramètres en vigueur, à savoir :
- le nombre de pinceaux ;
- le gain sur la ou/les couvertures ;
- l'isolation interfaisceaux.

Les nouvelles charges utiles font appel à des systèmes d'antenne dont l'ouverture projetée peut varier de 3 à 6 mètres, voire plus. On conçoit aisément que pour diverses raisons, et notamment d'implantation et de masse, il n'est pas possible de multiplier le nombre de ces grandes antennes sur un même corps de satellite.

De façon générale, que ce soit dans le cas d'un réseau à rayonnement direct ou d'une antenne à réflecteur utilisant un réseau primaire, il est attractif d'utiliser la même surface rayonnante : ceci allant dans le sens d'une intégration maximale des fonctions et d'une meilleure optimisation de la charge utile au niveau du satellite.

Il est connu par le document EP-A-0 188 345 une antenne réseau multifréquence, constituée par la réalisation d'une antenne réseau fonctionnant à une première fréquence, et une seconde antenne réseau fonctionnant à une deuxième fréquence, cette antenne primaire étant composé d'éléments rayonnants d'un premier type, soit des fentes, soit des pavés imprimés ; et cette antenne seconde étant composé d'éléments rayonnants d'un second type, qui sont dans ce document des "patches". Ce document enseigne la construction d'une seconde antenne pratiquement transparente à la fréquence de fonctionnement de la première antenne, de façon que la juxtaposition côte à côte des deux antennes ne gêne pas trop le fonctionnement de la première antenne. Ceci constitue néanmoins une contrainte importante dans la conception des deux antennes, car on ne peut les optimiser séparément du fait de couplages inévitables entre les deux antennes.

L'invention a pour objet d'apporter une solution à ce genre de problème et de réaliser ainsi, sur une même surface physique, l'optimisation d'ensembles d'éléments rayonnants différents travaillant à des fréquences différentes.

L'invention propose à cet effet un dispositif rayonnant multifréquence, comprenant au moins un premier élément rayonnant d'un premier type, et au moins un élément rayonnant d'un second type associés, côte à côte, sur une même surface pour former une antenne réseau, les éléments rayonnants du premier type agissant dans une première gamme de fréquence, et les éléments rayonnants du second type agissant dans une seconde gamme de fréquence, **caractérisé en ce que** les éléments du premier type sont des éléments de type microruban et les éléments du deuxième type sont des éléments de type filaire, et en ce que ces éléments sont associés deux à deux pour former au moins un élément rayonnant composé.

Avantageusement une mise en réseau peut se faire de façon optimale pour des missions différentes, à des fréquences différentes et ce sur la même antenne rayonnante.

De plus la possibilité d'utiliser des troisièmes éléments rayonnants permet de résoudre le délicat problème de la mise en réseau d'éléments présentant des besoins d'espacement fondamentalement différents dus à leur directivité ou à leur fréquence de fonctionnement.

La non intéraction entre les différents types d'éléments rayonnants permet, enfin, de traiter et a'optimiser le réseau complet comme deux réseaux indépendants, chacun d'eux étant réalisés de façon optimum :
- l'un utilisant les premiers éléments rayonnants ;
- l'autre utilisant la combinaison des seconds et des troisièmes éléments rayonnants.

Les caractéristiques et avantages de l'invention ressortiront d'ailleurs de la description qui va suivre, à titre d'exemple non limitatif, en référence aux figures annexées sur lesquelles :
- les figures 1 et 2 représentent schématiquement deux réalisations respectives du dispositif selon l'invention ;
- les figures 3 et 4 représentent deux vues en coupe d'éléments d'une réalisation du dispositif selon l'invention ;
- les figures 5 et 6 représentent schématiquement deux réalisations du dispositif selon l'invention.

Le dispositif rayonnant de l'invention, tel que représenté à la figure 1, comprend, associés sur une même surface 10, au moins deux types d'éléments rayonnants fonctionnant selon des principes différents :
- des premiers éléments 11 rayonnants de type microrubans ou de type imprimés ("Patch" en anglais) ;
- de second éléments 12 rayonnants de type filaire.

On obtient, ainsi, une antenne bi-fréquence qui permet de réaliser sur la même surface utile le rayonnement à une première fréquence à l'aide d'une antenne imprimée, le rayonnement à une seconde fréquence à l'aide une antenne filaire. L'impédance de fonctionnement de ces deux antennes permet d'optimiser celles-ci à des fréquences séparée, le découplage entre celle-ci étant assuré par le fait que les principes qui contribuent au rayonnement sont de natures différentes.

La figure 2 représente une variante de réalisation du dispositif de l'invention, pour laquelle l'implantation des premiers et des seconds éléments 11 et 12 a été modifiée. Le nombre de seconds éléments 12, par exemple de type filaire, implantés entre les premiers éléments 10, par exemple de type imprimé dépend de l'optimisation de l'antenne. Le réseau ainsi constitué peut d'ailleurs être de type triangulaire, carré, rectangulaire ou hexagonal.

Si l'on associe ainsi sur une même surface de tels éléments rayonnants fonctionnant selon des principes différents, on obtient une antenne bi-fréquence. Celle-ci permet en effet de réaliser sur la même surface utile le rayonnement à une fréquence à l'aide d'une antenne imprimée, le rayonnement à une autre fréquence par le biais d'une antenne filaire.

Une telle réalisation présente les deux caractéristiques suivantes :
- L'antenne filaire n'affecte pas les caractéristiques adaptation et rayonnement de l'antenne imprimée.
- Du fait de principes de rayonnement différents, le couplage entre les deux éléments reste très faible.

Un certain nombre de types d'antennes filaires, peut être envisagé comme pouvant être montées sur l'antenne imprimée. Le choix précis dépend d'une optimisation par rapport à un besoin, et oriente la solution vers des dipôles, hélices monofilaires, hélices quadrifilaires...

Par rapport à un fonctionnement nominal (sans antenne imprimée) de l'élément filaire il n'y a aucun changement notable de performances de cette antenne lorsqu'elle est implantée sur une antenne imprimée ; le plan de masse vu par l'antenne filaire étant réalisé par l'ensemble du conducteur imprimé et du plan de masse général de l'antenne imprimée. Comme la fréquence de fonctionnement de l'antenne filaire ne correspond pas à une résonnance de l'antenne imprimée, l'antenne imprimée ne joue pas de rôle particulier (concentration de champ, cavité, résonance).

Dans un autre l'exemple de réalisation du dispositif de l'invention, représenté à la figure 3, un premier élément 16 est associé à un second élément 19 sur une même surface projetée pour former un élément rayonnant dit "composé" ; ainsi on a :
- un plan de masse 13, un substrat diélectrique 14 et une piste métallique 15 qui forment une antenne imprimée plane 16 ; cette antenne étant percée en son centre d'un trou 17 de passage ;
- un câble coaxial 18 passant par ce trou 17 perpendiculairement au plan de l'antenne imprimée 16 ; ce câble se terminant à son extrémité libre par une antenne d'un autre type 19 ici un dipôle.

Dans l'exemple de réalisation, représenté à la figure 4, le câble coaxial 18 passant par le trou 17 se termine par une antenne 19 qui est alors une antenne en hélice.

L'antenne imprimée 16 ainsi définie est dimensionnée de façon à satisfaire aux exigences générales de sa mission. Selon le cas et en fonction de l'application recherchée, elle consiste, par exemple, en :
- un élément imprimé simple résonateur ;
- un élément imprimé double résonateur ;
- un élément double "patch" diplexant présentant des accès séparés pour deux gammes de fréquence par exemple un accès émission et un accès réception.

De son côté l'élément filaire 19 est défini en raison de spécifications propres à la mission à laquelle il est destiné. Sa géométrie, s'il s'agit d'un dipôle ou d'une hélice, fait l'objet d'une optimisation afin d'obtenir les performances désirées.

On peut alors réaliser une antenne réseau constituée d'éléments rayonnants composés ainsi décrits. Mais cette mise en réseau si elle ne fait appel qu'aux éléments tels que décrits pose de sérieux problèmes d'efficacité et l'optimisation simultanée des diverses missions s'avère délicate voire impossible à réaliser. Ainsi l'antenne, représentée à la figure 5, comprend notamment des éléments rayonnants imprimés 16 simples résonateurs pour réaliser par exemple une mission à 1,5 Ghz. Ce genre d'éléments présentant une directivité typique de l'ordre de 7 à 8 dB, la connaissance de leurs couplages mutuels permet d'envisager une utilisation satisfaisante ; c'est-à-dire à plus de 80% de rendement par rapport à la surface de la cellule élémentaire. Ces éléments sont alors situés :
. à une distance d'environ $\text{da=0,67 λ OL}$ pour une maille carrée ;
. à une distance da de 0,70 à 0,72 λ OL pour une maille hexagonale ;
λ OL étant la longueur d'onde de la fréquence du centre de la première gamme de fréquence, par exemple la bande L (1,5 - 1,6 GHz).

Ces contraintes de fonctionnement sur ces premiers éléments rayonnants 16 (couplage/espacement optimum) figent l'espacement inter-"patch" da et donc l'implantation générale du réseau.

Si l'on désire réaliser une mission à 2.00 GHz à l'aide de seconds éléments rayonnants 19, tels que décrits précédemment, on implante des dipôles 19 sur les "patches" 16. Typiquement ceux-ci présentent, une directivité de 5,20 dB.

Cette directivité nécessite une mise en réseau d'éléments identiques à une distance respectivement :
- de 0,51 λ OS environ pour une maille carrée ;
- de 0,55 λ OS environ pour une maille hexagonale ;
λ OS étant la longueur d'onde du centre de la seconde gamme de fréquences par exemple la bande S (2 GHz).L'implantation étant nominalement bloquée par les distances inter-patch, on a donc dans la configuration considérée une géométrie qui correspondrait à des distances inter dipôles da de :
- 0,89 λ OS (bande S) en maille carrée ;
- 0,96 λ OS en maille hexagonale :
Soit une perte à la mise en réseau de l'ordre de 4 à 5 dB pour les éléments dipôles 19 en bande S, trop fortement contraintes par l'implantation des éléments imprimés.

La solution à ce sous échantillonnage pour les éléments bande S consiste à disposer entre les "patchses" de troisièmes éléments 20 du même type que les seconds rayonnants donc dans la seconde gamme de fréquence.

L'implantation de tels éléments 20 est rendue possible par le fait que dans les zones considérées les densités de champ des éléments imprimés sont négligeables. Des mesures effectuées en considérant différentes distances d'implantation ont conforté ces résultats et démontré le peu d'impact de ces éléments additionnels sur le fonctionnement nominal des éléments composés bi-bandes 16-19.

Une telle configuration, telle que représentée sur la figure 6, permet donc de densifier considérablement le réseau des seconds éléments rayonnants 19 dont l'échantillonnage se trouve grandement amélioré et ce, sans impact notable sur les premiers éléments rayonnants 16.

Sur une maille hexagonale, comme représenté sur la figure 6, les distances inter dipôles obtenues correspondent, en incluant les éléments 19 et 20, à $\text{db=da/√3}$ soit typiquement pour la maille hexagonale à $\text{db=0,96 λ OS/√3}$ , c'est-à-dire $\text{db=0,55 λ OS}$ . Cette distance correspond donc à un échantillonnage optimal pour l'utilisation des dipôles en bande S. La réalisation du réseau bande S par l'intermédiaire des éléments 19 et 20 permet donc une utilisation de la surface avec une efficacité maximum et correspondant à la mise en réseau de façon optimale des éléments bande S seule.

Ce résultat s'explique, d'ailleurs, de façon immédiate en raisonnant sur les directivités : Avec un tel type de maille, un second élément rayonnant 19 se trouve entouré de six troisièmes éléments rayonnants 20. Chacun de ces éléments 20 se trouve utilisé conjointement avec trois éléments 19 de sorte que, rapporté à la maille hexagonale, tout se passe comme si ces trois éléments 19 contribuaient au rayonnement pour une cellule ; cette cellule présentant une surface S telle que : $\text{S = √} \overline{\text{3/2}} \text{. (0,96 λ OS)²}$ soit $\text{S = 0,798 λ OS²}$ .

La directivité maximale DM d'une telle cellule est donnée par : $\text{DM = 4 S/λ OS²}$ soit DM=10 dB.

L'association de trois éléments rayonnants 19 de 5.2 dB en amplitude et phase correspond à un diagramme de directivité.
Une antenne réseau multifréquence peut donc être réalisée de façon optimale pour les diverses missions en faisant appel à :
- d'une part des éléments rayonnants composés tels que représentés aux figures 3 et 4 ;
- d'autre part des éléments additionnels 20 implantés entre ces éléments rayonnants composés.

La figure 6 présente l'implantation de ces éléments sur une maille hexagonale tandis que la figure 7 en donne un exemple pour une maille carrée.

La mise en réseau peut ainsi se faire de façon optimale pour des missions différentes, à des fréquences différentes et ce sur la même antenne rayonnante.

La possibilité d'utiliser des troisièmes éléments rayonnants 20 permet donc de résoudre le délicat problème de la mise en réseau d'éléments présentant des besoins d'espacement fondamentalement différents dus à leur directivité ou à leur fréquence de fonctionnement.

La non intéraction entre les différents types d'éléments rayonnants permet de traiter et d'optimiser le réseau complet comme deux réseaux indépendants. Chacun étant réalisés de façon optimum :
- l'un utilisant les premiers éléments rayonnants 16 ;
- l'autre utilisant la combinaison des seconds et des troisièmes éléments rayonnants 19 et 20.

Il est bien entendu que la présente invention n'a été décrite et représentée qu'à titre d'exemple préférentiel et que l'on pourra remplacer ses éléments constitutifs par des éléments équivalents sans, pour autant, sortir du cadre de l'invention.

Ainsi la forme du dispositif rayonnant de l'invention peut, bien évidemment, ne pas être plane et être munie d'une certaine courbure (cylindrique, sphérique....), dépendant de son implantation particulière sur une structure : par exemple implantation sur des surfaces concaves.

## Revendications

1. Dispositif rayonnant multifréquence, comprenant au moins un premier élément rayonnant (11, 16) d'un premier type, et au moins un élément rayonnant (12, 19, 20) d'un second type associés, côte à côte, sur une même surface (10) pour former une antenne réseau, les éléments rayonnants du premier type (11, 16) agissant dans une première gamme de fréquence, et les éléments rayonnants du second type (12, 19, 20) agissant dans une seconde gamme de fréquence, **caractérisé en ce que** les éléments du premier type (11, 16) sont des éléments de type microruban et les éléments du deuxième type (12, 19, 20) sont des éléments de type filaire, et en ce que ces éléments sont associés deux à deux pour former au moins un élément rayonnant composé (16, 19).

2. Dispositif rayonnant selon la revendication 1, caractérisé en ce que ledit élément rayonnant composé comprend un premier élément rayonnant (11, 16) dudit premier type formé d'un plan de masse (13), d'un substrat diélectrique (14) sur lequel est disposée une piste métallique (15) ; et un second élément rayonnant(19) dudit second type filaire qui traverse le premier élément dans un trou de passage (17) percé au centre de la piste métallique (13), le plan de masse vu par l'élément filaire étant composé de la piste métallique (15) ainsi que du plan de masse général (13) de l'élément imprimé.

3. Antenne réseau constituée au moins partiellement d'une pluralité d'éléments composés (16, 19) selon l'une des revendications précédentes, avec une pluralité desdits éléments composés disposés sur une structure servant de support et faisant plan de masse général (13).

4. Antenne réseau selon la revendication 3, caractérisé en ce qu'elle comprend, en outre, des troisièmes éléments rayonnants (20) d'un troisième type associés côte à côte à des éléments rayonnants composés (16, 19).

5. Antenne réseau selon la revendication 4, caractérisé en ce que ces troisièmes éléments rayonnants (20) sont des éléments de type filaire.

6. Dispositif selon la revendication 1, caractérisé en ce que les deux gammes de fréquence sont la bande L et la bande S.

7. Dispositif selon la revendication 1, caractérisé en ce que les éléments rayonnants (16, 19, 20) forment un réseau à maille hexagonale.

8. Dispositif selon la revendication 1, caractérisé en ce que ces éléments rayonnants (16, 19, 20) forment un réseau à maille carrée.

## Claims

1. A multifrequency radiating device comprising at least one first radiating element (11, 16) of a first type and at least one radiating element (12, 19, 20) of a second type, the elements being associated on a common surface (10) in order to constitute an array antenna, the radiating elements of the first type (11, 16) acting in a first frequency range and the radiating elements of the second type (12, 19, 20) acting in a second frequency range, the device being characterized in that the elements of the first type (11, 16) are elements of the microstrip type and the elements of the second type (12, 19, 20) are elements of the wire type; and in that the elements are associated in pairs in order to form at least one composite radiating element (16, 19).

2. A device according to claim 1, characterized in that said composite radiating element comprises a first radiating element of said first type (11, 16) constituted by a ground plane (13), a dielectric substrate (14) and a metal track (15) deposited thereon, together with a second radiating element of said second type (19) of the wire type which passes through the first element via a hole (17) passing through the center of the metal track (13), with the ground plane as seen by the wire element being built up from the metal track (15) and from the general ground plane (13) of the first element.

3. An array antenna constituted at least in part from a plurality of composite elements (16, 19) according to any preceding claim, with a plurality of said composite elements disposed on a structure serving as a support and forming the general ground plane (13).

4. An array antenna according to claim 3, characterized in that it further comprises intermediate radiating elements (20) of a third type associated side-by-side with the composite radiating elements (16, 19).

5. An array antenna according to claim 4, characterized in that said intermediate radiating elements (20) are elements of the wire type.

6. A device according to claim 1, characterized in that the two frequency bands are the L band and the S band.

7. A device according to claim 1, characterized in that the radiating elements (16, 19, 20) constitute a hexagonal lattice array.

8. A device according to claim 1, characterized in that the radiating elements (16, 19, 20) constitute a square lattice array.

## Patentansprüche

1. Mehrfrequenz-Strahlungseinrichtung, die mindestens ein erstes strahlendes Element (11, 16) eines ersten Typs und mindestens ein strahlendes Element (12, 19, 20) eines zweiten Typs aufweist, die nebeneinander auf einer gleichen Oberfläche (10) angeordnet sind, um ein Antennennetz zu bilden, wobei die strahlenden Elemente des ersten Typs (11, 16) in einem ersten Frequenzbereich arbeiten, während die strahlenden Elemente des zweiten Typs (12, 19, 20) in einem zweiten Frequenzbereich arbeiten, dadurch gekennzeichnet, daß die Elemente des ersten Typs (11, 16) Mikrostreifenelemente und die Elemente des zweiten Typs (12, 19, 20) Drahtelemente sind und daß diese Elemente paarweise angeordnet sind, um mindestens ein zusammengesetztes strahlendes Element (16, 19) zu bilden.

2. Strahlungseinrichtung nach Anspruch 1, dadurch gekennzeichnet, daß das zusammengesetzte Strahlungselement ein erstes strahlendes Element (11, 16) des ersten Typs, das aus einer Massenebene (13) eines dielektrischen Substrats (14) gebildet ist, auf dem eine Metallspur (15) angebracht ist, und ein zweites strahlendes Element (19) des zweiten Drahttyps aufweist, das das erste Element durch ein Durchtrittsloch (17) durchquert, das in die Mitte der Metallspur (13) gebohrt ist, wobei die Massenebene aus der Sicht des Drahtelements aus der Metallspur (15) sowie der allgemeinen Massenebene (13) des aufgedruckten Elements besteht.

3. Netzantenne, die mindestens teilweise aus einer Vielzahl von zusammengesetzten Elementen (16, 19) gemäß einem der vorhergehenden Ansprüche besteht, wobei eine Vielzahl dieser zusammengesetzten Elemente auf einer Struktur angeordnet ist, die als Träger dient und die allgemeine Massenebene (13) bildet.

4. Netzantenne nach Anspruch 3, dadurch gekennzeichnet, daß sie weiter dritte strahlende Elemente (20) eines dritten Typs aufweist, die Seite an Seite mit den zusammengesetzten Strahlungselementen (16, 19) angeordnet sind.

5. Netzantenne nach Anspruch 4, dadurch gekennzeichnet, daß die dritten strahlenden Elemente (20) Drahtelemente sind.

6. Einrichtung nach Anspruch 1, dadurch gekennzeichnet, daß die beiden Frequenzbereiche das L-Band und das S-Band sind.

7. Einrichtung nach Anspruch 1, dadurch gekennzeichnet, daß die Strahlungselemente (16, 19, 20) ein Netz mit sechseckigen Maschen bilden.

8. Einrichtung nach Anspruch 1, dadurch gekennzeichnet, daß die Strahlungselemente (16, 19, 20) ein Netz mit quadratischen Maschen bilden.
